# FASCICULE DE BREVET EUROPEEN

(11) **EP 1 313 085 B1**
(45) Date de publication et mention de la délivrance du brevet: **28.02.2007**
(21) Numéro de dépôt: 01500244.7
(22) Date de dépôt: 08.10.2001
(51) Int. Cl.: G09F 17/00, G09F 19/00, A63H 37/00

(54) **Piéce decorative**
Ornament dekorativ
Decorative ornament

(43) Date de publication de la demande: 21.05.2003
(73) Titulaire: Mena Fernandez, Elena, 7003 Palma de Mallorca (ES)
(72) Inventeur: Mena Fernandez, Elena, 7003 Palma de Mallorca (ES)
(74) Mandataire: Manzano Cantos, Gregorio

(56) Documents cités:
- EP-A- 0 417 372
- US-A- 3 586 320

## Description

L'invention concerne une pièce décorative pour la promotion d'évènements, plus précisément des évènements plurinationaux, multirégionaux ou analogues et plus particulièrement pour la célébration et le témoignage postérieur de celle-ci en tant que souvenir du changement de monnaie dans l'Union européenne lors de l'entré en vigueur de l'«EURO».

Bien que l'objet de l'invention soit conçu pour cette célébration spéciale et particulière, il peut également s'utiliser lors de la célébration de tout autre événement ayant des caractéristiques analogues à la précédente et surtout en tenant compte du fait que l'objet peut être fabriqué en tout genre de dimensions. Il peut y avoir des reproductions à petite échelle pour tout autre utilisation en servant aussi de témoignage et souvenir pour les générations futures qui ne sont pas présentes lors de la célébration ou qui étant donné leur jeune âge ne pourront pas s'en souvenir.

La représentation objet de l'invention peut être fabriquée en matériels artisanaux ou semi-artisanaux, céramiques, bois, plastiques, plâtres, métaux, l'aspect et le coût de celui-ci dépendant de sa destination après son acquisition.

L'objet de l'invention se rapporte à la situation liée à l'introduction de la monnaie unique, en particulier à tous les pays de l'Union européenne. À partir d'une date déterminée tous les pays de l'union n'auront plus leur monnaie propre; ainsi l'introduction de la monnaie unique produira un sentiment de nostalgie chez leurs citoyens. De ce fait tous les destinataires du message devraient être tous les pays de l'Union européenne, l'émetteur étant une entité européenne et non pas le représentant légal du gouvernement d'un seul pays.

L'objet de la commémoration, selon l'invention, est un moulin à vent, représentant la solidité, la tradition, l'économie d'énergie, la non-pollution puisqu'il fonctionne par énergie éolienne, donnant ainsi les mêmes chances à tous les membres.

Le nombre d'ailes du moulin sera le même que celui des pays représentés, c'est-à-dire actuellement quinze. Chaque aile sera constituée par le mât et le drapeau de chaque pays, une reproduction de la monnaie nationale pouvant être fixée ou non et chaque mât aura des moyens pour le guidage et le glissement d'un organe de traction, bande ou cordon, qui sera uni par son extrémité intérieure à un billet de banque plié de la nouvelle monnaie, monté sur la couronne centrale des ailes (drapeaux).

Le billet plié de la nouvelle monnaie, selon l'invention, qui en position pliée montrera ou reproduira l'emblème de l'union des pays concernés et, en tirant sur les bandes ou les cordons passant par chaque mât, se déplie en montrant la nouvelle monnaie. De manière symbolique, un représentant, selon le cas, réel ou figuré, de chaque pays, portant éventuellement le costume national, pourrait tirer sur chacune des bandes en ouvrant à l'unisson, de façon synchronisée, successive et progressive la nouvelle monnaie. La monnaie nationale est alors récupérée ou bien celle-ci étant bougée ou non dans un mode démonstratif, en fonction de la construction de l'objet en question, en conservant les drapeaux sur les ailes en tant que signes distinctifs de chaque pays et en les unifiant tous dans la nouvelle ère économique centralement symbolisée.

### ANTÉCÉDENTS DE L'INVENTION.

Selon les caractéristiques de l'objet de l'invention et sa particularité commémorative circonstancielle, l'existence d'antécédents relatifs à celle-ci est peu probable.

Ainsi il n'existe aucun antécédent commercial ou déposé comme brevet lors des vérifications effectuées et pour ce qui concerne les structures ou mécanismes des moulins à vent, les antécédents n'affectent pas le caractère de base de cet objet qui peut être fait comme une reproduction d'un prototype générique en une matière quelconque de celles référées, à grandeur nature ou à petite échelle comme objet de souvenir ou cadeau.

### ACTIVITÉ INVENTIVE

Le fait inventif est la conjugaison des caractéristiques d'un moulin à vent avec d'autres éléments ou moyens les ailes ayant été remplacées par d'autres éléments n'ayant pas pour mission de capter le vent pour actionner les mécanismes du moulin. Une mécanique inversée et simple permet ou non de faire tourner les ailes, celles-ci étant remplacées par des symboles appropriés sur lesquels on a incorporé d'autres éléments symboliques, et des moyens opérationnels pour agir sur un troisième et principal symbole central qui représente la conjugaison de tous ceux-ci.

### DESCRIPTION DE L'INVENTION

Lors de l'exposé du développement de l'invention, son objet est basé sur un moulin à vent, ou une reproduction de celui-ci, à n'importe quelle dimension et en tout matériel approprié, ayant son arbre de rotation correspondant, libre ou mécanisé. Celui-ci comporte extérieurement le moyeu ou couronne porteuse des ailes, et à la place de celles-ci on monte le même nombre de mâts, dans ce cas-ci quinze, supportant les drapeaux de chacun des pays impliqués dans l'événement; sur la surface frontale est fixée la représentation ou reproduction pliée d'un billet de la monnaie commune commémorée au moyen d'un pliage multiple.

Un autre aspect de l'invention est que la surface visible du billet plié montre ou reproduit le symbole commun des pays intégrés, dans ce cas-ci des pays communautaires et une fois déplié, il montre la reproduction de la dite monnaie commune, à une échelle proportionnelle de l'objet.

Un autre aspect de l'invention est qu'à chacun des plis, le nombre de celui-ci étant égal à celui des ailes-drapeaux, est fixé totalement ou partiellement l'extrémité d'un organe de traction, bande ou cordon, passé et guidé à travers de moyens incorporés à chaque mât -ailes- du moulin, celui-ci s'étendant par l'extrémité opposée pour être manié ou manipulé afin de pouvoir tirer sur lui d'une manière synchronisée ou successive pour déplier le billet représentatif de la monnaie commune.

Un autre aspect est que, chaque mât comporte un support contenant la reproduction de la monnaie nationale du pays représenté par son drapeau pour qu'au moment de tirer sur la bande ou cordon, celui-ci puisse bouger ou se détacher ou simplement rester fixe.

Un autre aspect de l'invention est que chaque mât comporte une petite poulie pour le passage et le guidage de la bande ou cordon de traction, et une autre comme support de la monnaie nationale pour la bouger lorsque l'on tire sur elle.

Un autre aspect de l'invention est que ledit support de la monnaie nationale peut être un simple moyen de pincement, qui au moment de tirer sur la monnaie, la détache pour donner la sensation de la récupérer, sans que cela empêche son replacement à sa place pour des opérations successives. Ledit support peut également être un support fixe.

Nous allons développer plus largement les caractéristiques de l'invention, en faisant référence aux figures accompagnant ce mémoire descriptif, où de manière schématique et seulement à titre d'exemple, on représente des modes de réalisation préférés de l'invention.

La figure 1 est une vue frontale en perspective de l'ensemble dans une phase passive où le symbole se trouve replié.

La figure 2 est une vue frontale en perspective de l'ensemble dans une phase active où le symbole central est déplié.

La figure 3 est une vue partielle en projection frontale où le symbole central est semi-déplié.

La figure 4 est une vue partielle en projection latérale de la couronne du moulin, de l'arbre de rotation et de l'organe de guidage de la bande ou cordon.

La figure 5 est un détail du support giratoire de la monnaie nationale.

La figure 6 est un détail de l'organe de retenue pour la monnaie nationale en position pour pouvoir être détachée.

Sur lesdites illustrations apparaît une réalisation préférée de l'invention, celles-ci étant distinguée grâce aux références respectives de chacune d'elles, ces références servant à leur identification correcte.

Le corps général du moulin (1) reproduit un moulin typique ou classique à vent réalisé avec des matériels appropriés, généralement des matériels légers, dont l'arbre de rotation (2) -figure 4- , dispose d'un moyeu ou couronne, circulaire ou cannelée (3), dont le contour dispose de moyens de serrage (4) pour un ensemble de mât ou tringles radiales (5) comportant des drapeaux respectifs (6), de préférence au nombre de quinze. Ceux-ci sont alors équidistants à 24° et pourvus, à une certaine hauteur, de moyens de guidage et de rotation (10) pour des organes de traction respectifs, par exemple une bande ou un cordon (11) fixé par son extrémité proximale à un point (14) d'un symbole central (7) fixé sur la face antérieure du moyeu ou couronne (3) du moulin (1), son extrémité distale (non référencée) demeurant libre pour pouvoir tirer sur elle.

Un symbole central (7) plié ou plissé en multiples plis (8), concrètement quinze coins circulaires à 24°, sur la surface frontale de ladite couronne (3), présente sur la surface visible du symbole plié décoré, l'ornementation propre (9) de l'enseigne commune aux quinze pays représentés par les drapeaux (6).

Lorsque l'on tire sur les bandes ou cordons (11) attachés aux points (14) dudit symbole (7), celui-ci se détache en présentant une surface rectangulaire (13) ornementée comme un billet de banque représentant la monnaie commune (EURO) dont l'unité monétaire est représentée par le dit symbole (7).

Les mâts comportent également des supports (12) portant la reproduction de la monnaie nationale de chaque pays représenté par le drapeau correspondant (6). Ces supports (12) montés sur les mâts respectifs (5) peuvent être fixes (18); de manière giratoire (19) faisant l'office de poulie par où est guidée la bande ou cordon (11) pour faire bouger le drapeau ou bien assujettis par des pinces en forme de fourche (20, 21) entre lesquelles passe ladite bande ou cordon (11) pour que lorsque l'on tire sur celui-ci la monnaie se détache, pour la récupérer lors d'un acte symbolique et nostalgique.

Les moyens de guidage et de rotation (10) pour la bande ou cordon (11) sont, de préférence formés par des petites poulies cannelées (15) ayant un pont-guide (16) pour éviter que la bande ou cordon (11) puisse s'en échapper. L'arbre de rotation (17) correspondant est monté sur le mât (5).

L'objet de l'invention lorsque reproduit à la taille d'un jouet, peut constituer un jouet didactique pour identifier les pays de l'union européenne à travers les drapeaux (6), et les monnaies nationales correspondantes avant la fusion ou conversion à la monnaie communautaire, le drapeau et le modèle étant aussi contenus dans celui-ci et dans le support originel, également représentatif d'une époque, dans laquelle son utilisation écologique, propre et son fonctionnement naturel constitue l'outil pour la transformation de certains produits agricoles de base et le fondement de l'alimentation de ladite époque, et en plus d'être représentatif, le corps du moulin, peut avoir beaucoup d'autres buts, comme tirelire, boîte, étui ou analogues, cela étant évidemment à cette échelle.

## Revendications

1. Pièce décorative constituée par la reproduction, à petite ou grande échelle, et réalisée en tout type de matériels, de préférence légers, d'un moulin à vent traditionnel, dont l'arbre de rotation (2), à actionnement libre ou par transmission est **CARACTÉRISÉ en ce que** ledit arbre (2) comprend un moyeu respectif ou couronne circulaire (3) ayant des adaptations (4) sur lesquelles sont montés des mâts radiaux (5) porteurs d'un drapeau (6); chaque mât (5) portant des moyens (10) de guidage et de rotation d'organes de traction (11) pour le dépliage d'un symbole (7) central et commun, lesdits mâts (5) étant, de plus, eux mêmes porteurs de supports (12) pour la reproduction de la monnaie nationale de chacun des pays représentés par les drapeaux. (6).

2. Pièce décorative selon la revendication 1, **CARACTÉRISÉ en ce qu**'il comprend sur la surface extérieure du moyeu, le symbole commun (7) reproduisant la monnaie commune à tous les pays représentés par les drapeaux (6), plié en plusieurs plis (8), de préférence quinze coins circulaires à 24°, dont la face extérieure manifeste l'ornementation du symbole unitaire (9), chaque portion étant reliée à une extrémité proximale (14) des organes de traction (11).

3. Pièce décorative selon les revendications 1 et 2, les organes de traction étant **CARACTÉRISÉS en ce qu**'il s'agit de bandes ou de cordons (11) fixés par leur extrémité proximale aux points (14) du symbole unitaire (7) et qui par leur extrémité distale sont libres afin de pouvoir tirer manuellement sur eux en dépliant ainsi les plis (8) et en ouvrant la surface rectangulaire (13) ornementée en représentant la monnaie de l'unité économique.

4. Pièce décorative selon les revendications 1 et 3, lesdits organes de traction passent par les moyens de guidage **CARACTÉRISÉS en ce qu**'il s'agit de poulies mobiles ou fixes (10) cannelées (15), à pont-guide (16) pour le passage et le déplacement desdites bandes ou cordons (11).

5. Pièce décorative selon la revendication 4, les organes de traction étant **CARACTÉRISÉS en ce que** les bandes ou cordons (11) sont, de plus, guidés ou pas à travers les supports des représentations des monnaies nationales (12), soit pour les faire bouger, soit pour les détacher.

6. Pièce décorative selon la revendication 5, les supports (12) de représentation des monnaies nationales étant **CARACTÉRISÉS en ce qu**'ils sont fixes (18); mobiles giratoires en forme de poulie (19) ou bien préhenseurs à pincement au moyen d'une fourche (20-21).

7. Pièce décorative selon la revendication 1, le corps du moulin (1) étant **CARACTÉRISÉ en ce qu**'il s'agit une tirelire, d'un étui ou d'une boîte pour diverses utilisations.

8. Pièce décorative selon la revendication 1, l'ensemble étant **CARACTÉRISÉ en ce qu**'il s'agit un jouet didactique.

9. Pièce décorative selon la revendication 1, l'ensemble étant **CARACTÉRISÉ en ce qu**'il s'agit d'un monument promotionnel; un monument statique; un objet de décoration ou un objet de souvenir.

## Claims

1. A decorative element formed by the small or large scale reproduction of a traditional wind mill, carried out in any type of materials, preferably lightweight, the rotating shaft (2) of which, being of free or transmission operation, is **characterized in that** said shaft (2) comprises a respective hub or annulus (3) having fittings (4) on which radial masts (5) bearing a flag (6) are assembled; each mast (5) bearing guide and rotation means (10) of drive elements (11) for deploying a central and common symbol (7), said masts (5) further bearing supports (12) for the reproduction of the national coin of each of the countries represented by the flags (6).

2. A decorative element according to claim 1, **characterized in that** it comprises on the outer surface of the hub the common symbol (7) reproducing the currency common to all the countries represented by the flags (6), folded in several creases (8), preferably fifteen 24° circular sections, the outer face of which shows the ornamentation of the unitary symbol (9), each part being joined to a proximal end (14) of the drive elements (11).

3. A decorative element according to claims 1 and 2, the drive elements being **characterized in that** they are bands or cords (11) fixed at their proximal end to the point (14) of the unitary symbol (7) and which, at their distal end are free for pulling them manually and so as to unfold the creases (8) and opening up the ornamented rectangular surface (13) representing the coin of the economic unit.

4. A decorative element according to claims 1 and 3, said drive elements passing through the guide means being **characterized in that** they are movable pulleys (10) or grooved fixed pulleys (15), with a guide (16) for the passage and movement of said bands or cords (11).

5. A decorative element according to claim 4, the drive elements being **characterized in that** the bands or cords (11) are furthermore guided or not through the supports of the representations (12) of the national coins whether it is to move them or to release them.

6. A decorative element according to claim 5, the representation supports (12) of the national coins being **characterized in that** they are fixed (18), rotatably movable in the form of a pulley (19) or clip for tightening by means of a fork (20-21).

7. A decorative element according to claim 1, the body (2) of the mill being **characterized in that** it is a chest, a case or box for several uses.

8. A decorative element according to claim 1, the assembly being **characterized in that** it is a didactic toy.

9. A decorative element according to claim 1, the assembly being **characterized in that** it is a promotional monument, a stationary monument, a decorative object or a souvenir.

## Patentansprüche

1. Dekoratives Element, das aus der Reproduktion in kleinem oder großem Maßstab einer traditionellen Windmühle besteht, und mit irgendeiner Art von Materialen ausgeführt ist, vorzugsweise mit leichten Materialien, dessen Rotationsachse (2) mit freiem Antrieb oder mit Transmissionsantrieb **dadurch** charakterisiert ist, dass die Achse (2) eine entsprechende Nabe oder eine kreisförmige Krone (3) mit Anpassungen (4), auf denen radiale eine Fahne (6) tragende Masten (5) montiert sind, umfasst; wobei jeder Masten (5) Mittel (10) zur Führung und Rotation der Traktionselemente (11) zur Entfaltung eines zentralen und gemeinsamen Symbols (7) trägt, wobei die Masten (5) zudem Halterungen (12) für die Reproduktion der nationalen Währung jedes der durch die Fahnen (6) dargestellten Länder an sich tragen.

2. Dekoratives Element gemäß Anspruch 1, **dadurch gekennzeichnet, dass** es auf der äußeren Oberfläche der Nabe das gemeinsame Symbol (7), das die gemeinsame Währung aller durch die Fahnen (6) dargestellten Länder darstellt, in mehreren Falten (8) gefaltet, vorzugsweise in 15 kreisförmigen Sektoren von je 24°, dessen äußere Seite die Verzierung des unitären Symbols (9) zeigt, wobei jedes Segment mit einem proximalen Ende (14) der Traktionselementen (11) verbunden ist, umfasst.

3. Dekoratives Element gemäß den Ansprüchen 1 und 2, wobei die Traktionselemente **dadurch gekennzeichnet sind, dass** es sich dabei um Bänder oder Seile (11) handelt, die an ihrem proximalen Ende mit dem Punkt (14) des unitären Symbols (7) fixiert und die über ihr distales Ende frei sind, um manuell an diesen Enden ziehen zu können und so die Falten (8) zu entfalten und die verzierte, rechtwinklige Oberfläche (13) mit der dargestellten Währung der Wirtschaftseinheit zu öffnen.

4. Dekoratives Element gemäß den Ansprüchen 1 und 3, wobei die über die Führungsmittel passierenden Traktionselemente **dadurch gekennzeichnet sind, dass** es sich um bewegliche Rollen (10) bzw. fixierte ausgekehlte Rollen (15) handelt, die als Führungsbrücke (16) für den Durchgang und die Verschiebung der Bänder und Seile (11) ausgeführt sind.

5. Dekoratives Element gemäß Anspruch 4, wobei die Traktionselemente **dadurch gekennzeichnet sind, dass** die Bänder und Seile (11) zudem durch oder nicht durch die Halterungen (12) der Darstellungen der nationalen Währungen geführt werden, sei es um sie zu bewegen, sei es um sie zu lösen.

6. Dekoratives Element gemäß Anspruch 5, wobei die Halterungen (12) der Darstellungen der nationalen Währungen **dadurch gekennzeichnet sind, dass** sie fest (18), drehbeweglich in Form einer Rolle (19) oder als Haltezange mittels einer Gabel (20-21) fixiert sind.

7. Dekoratives Element gemäß Anspruch 1, wobei der Körper (2) der Windmühle **dadurch gekennzeichnet ist, dass** es sich um eine Sparbüchse, ein Etui oder einen Kasten für verschiedene Gebrauchszwecke handelt.

8. Dekoratives Element gemäß Anspruch 1, wobei die Gesamtheit **dadurch gekennzeichnet ist, dass** es sich um ein didaktisches Spielzeug handelt.

9. Dekoratives Element gemäß Anspruch 1, wobei die Gesamtheit **dadurch gekennzeichnet ist, dass** es sich um Werbedenkmal, ein statisches Denkmal, ein Dekorationsobjekt oder ein Souvenir handelt.
